# EUROPÄISCHE PATENTSCHRIFT

(11) **EP 0 118 765 B1**
(45) Veröffentlichungstag und Bekanntmachung des Hinweises auf die Patenterteilung: **27.05.1987**
(21) Anmeldenummer: 84101294.1
(22) Anmeldetag: 08.02.1984
(51) Int. Cl.: A47L 9/06, A47L 9/02

(54) **Fadensammler eines Saugers oder einer Saugbürste**
Thread pick-up of a sucker or a suction brush
Accroche-fils d'un suceur ou d'une brosse d'aspiration

(30) Priorität: 08.02.1983 PL 240502
(43) Veröffentlichungstag der Anmeldung: 19.09.1984
(73) Patentinhaber: Zaklady Zmechanizowanego Sprzetu Domowego "Predom-Zelmer", 35-959 Rzeszow (PL)
(72) Erfinder: Piejko, Stanislaw, PL-39-120 Sedziszow Mlp (PL); Marchlik, Zygmunt, PL-35-011 Rzeszow (PL)
(74) Vertreter: Eitle, Werner, Dipl.-Ing.

## Beschreibung

Die Erfindung betrifft einen Fadensammler eines Saugers oder einer Saugbürste von Vorrichtungen zur Reinigung von Teppichen, textilen Belägen, Polsterungen und anderen Verkleidungsflächen aus faserartigen Stoffen, welcher Fadensammler eine flache, vorzugsweise metallische Platte besitzt, die mit einem elastischen Teil verbunden ist, dessen Arbeitsfläche mindestens einige parallele Kämme mit hochelastischen Zähnen aufweist.

Bei einem bekannten Fadensammler dieser Art ist beiderseits seiner Saugöffnung jeweils eine solche metallische starre Platte vorgesehen. Jede dieser Platten trägt einen elastischen, aus Kautschuk od. dgl. bestehenden kammförmigen Teil, dessen Zähne senkrecht von der Arbeitsfläche in Richtung der Saugöffnung ausgerichtet sind (GB-A-334 944).

Ferner ist ein Fadensammler mit schräg in Richtung der Saugöffnung des Saugers geneigten Zähnen bekannt (US-A-3 744 082).

Die vorerwähnten Fadensammler haben jedoch den Nachteil, daß bei der Reinigung der Teppiche, Beläge, Polsterungen oder anderen Verkleidungsflächen der Staub in die Saugbürste bzw. zwischen die Zähne eindringt und sich dort festsetzt, was dazu führt, daß der Sammler häufig gereinigt werden muß.

Der Erfindung liegt daher die Aufgabe zugrunde, einen Fadensammler der eingangs genannten Gattung zu schaffen, bei welchem dieser Nachteil eines häufigen Reinigens vermieden ist. Zu diesem Zweck ist bei dem Fadensammler der eingangs genannten Gattung erfindungsgemäß die Platte federnd ausgebildet und in den Fadensammler eingeschmolzen, welcher aus einem Material aus thermoplastischen bzw. chemisch-härtbaren Elastomeren mit einer Härte von 60 bis 95° Sh ausgeführt ist, wobei ferner die Zähne unter einem spitzen Winkel in Richtung der Saugöffnung des Saugers geneigt sind. Vorzugsweise sollte dieser spitze Winkel 50 bis 70° betragen. Zweckmäßig weisen die elastischen Zähne die Gestalt von Nadeln mit einem Scheitelwinkel von 10 bis 12° auf. Die äußeren Arbeitsflächen des Fadensammlers besitzen mindestens einige parallele Kämme mit hochelastischen Zähnen, welche unter einem spitzen Winkel in Richtung einer Schutzkante des Fadensammlers geneigt sind, welche an seiner der Saugöffnung zugewandten Seite angeordnet sein kann. Diese Schutzkante sollte die Höhe der Zähne nicht übersteigen. Die Anordnung der Kämme ist gleichläufig oder um 1/2 bzw. 1/3 der Zahnsteigung versetzt zueinander.

Die vorragende Schutzkante dient zum richtigen Einsatz des Fadensammlers in die Saugplatte der Reinigungsvorrichtung.

Die erfindungsgemäße Ausbildung des Fadensammlers und dabei insbesondere die Anordnung der Zähne unter einem spitzen Winkel in Richtung der Saugöffnung des Saugers, also in Richtung von dessen Arbeitsbewegung, gewährleistet ein wirksames Aufsammeln von Fäden und Haaren, wenn der Fadensammler in Richtung der Zahnneigung bewegt wird, sowie eine Selbstreinigung bei seiner Rückbewegung. Diese vorteilhafte Wirkung wird noch durch die bevorzugte Ausbildung der Zähne in Gestalt von Nadeln mit einem Scheitelwinkel von 10 bis 12° verstärkt.

Der Erfindungsgegenstand wird nachstehend anhand eines in der Zeichnung dargestellten Ausführungsbeispiels näher erläutert. Dabei zeigen :
Figur 1 eine Schrägansicht des auf der Gleitfläche des Saugers angeordneten Fadensammlers,
Figur 2 einen Querschnitt durch den Sammler,
Figur 3 die Draufsicht des Fadensammlers,
Figur 4 die Vorderansicht des Fadensammlers mit Längs-Teilschnitt, und
Figur 5 Schemen der Nadeleinstellung.

Wie in der Zeichnung dargestellt, besitzt der Fadensammler 2 eine flache, federnd-starre, vorzugsweise metallische Platte 1, die in den Sammler eingegossen ist, der aus einem Material aus thermoplastischen oder chemisch härtbaren Elastomeren besteht. Die äußere Arbeitsfläche des Sammlers weist mindestens einige parallele Kämme 3 mit hochelastischen Zähnen 4 auf, die unter einem spitzen Winkel α = 50 bis 70° in Richtung der Schutzkante 5 des Sammlers 2 geneigt sind. Die Anordnung der Zähne 4 zueinander kann gleichläufig oder um 1/2 oder 1/3 der Steigung der Kammzähne versetzt zueinander sein. Die Zähne 4 haben die Gestalt kegelförmiger Nadeln mit einem Scheitelwinkel β von 10° bis 12°.

Der Fadensammler 2 besitzt an seinen Stirnenden Vorsprünge 6 und seine Ablaufkante 7 weist einen spitzen Winkel gegenüber der Stützfläche des Sammlers auf, auf welcher an einem Ende der Vorsprung 8 angeordnet ist, der die richtige Lage des Fadensammlers in den Einrastöffnungen 10 der Saugplatte 9 derart gewährleistet, bei welcher die Schutzkante 5 an der längeren Kante der Saugöffnung 11 der Saugplatte liegt.

Der erfindungsgemäße Fadensammler kann an einer oder an beiden Seiten der Saugöffnung des Saugers oder der Saugbürste angeordnet werden.

## Patentansprüche

1. Fadensammler eines Saugers oder einer Saugbürste von Vorrichtungen zur Reinigung von Teppichen, textilen Belägen, Polsterungen und anderen Verkleidungsflächen aus faserartigen Stoffen, welcher Fadensammler eine flache, vorzugsweise metallisch-starre Platte (1) besitzt, die mit einem elastischen Teil verbunden ist, dessen Arbeitsfläche mindestens einige parallele Kämme (3) mit hochelastischen Zähnen (4) aufweist, dadurch gekennzeichnet, daß die Platte (1) federnd ausgebildet und in den Fadensammler (2) eingeschmolzen ist, der aus einem Material aus thermoplastischen bzw. chemisch-härtbaren Elastomeren mit einer Härte von 60 bis 95° Sh ausgeführt ist, und daß die Zähne unter einem spitzen Winkel (a) in Richtung der Saugöffnung (11) des Saugers geneigt sind.

2. Fadensammler nach Anspruch 1, dadurch gekennzeichnet, daß der spitze Winkel (a) 50° bis 70° beträgt.

3. Fadensammler nach Anspruch 1, dadurch gekennzeichnet, daß die elastischen Zähne (4) die Gestalt von Nadeln mit einem Scheitelwinkel (ß) von 10° bis 12° aufweisen.

4. Fadensammler nach Anspruch 1, dadurch gekennzeichnet, daß der Fadensammler (2) an seiner der Saugöffnung (11) zugewandten Seite eine vorragende Schutzkante (5) hat.

5. Fadensammler nach Anspruch 4, dadurch gekennzeichnet, daß die Schutzkante (5) eine Höhe aufweist, die kleiner ist als die Höhe der Zähne (4) und daß auf seiner der Arbeitsfläche entgegengesetzten, der Saugplatte (9) des Saugers zugewandten Unterseite an einem Ende ein Vorsprung (8) ausgebildet ist, welcher die richtige Lage des Fadensammlers (2) in den in der Saugplatte (9) befindlichen Einrastöffnungen (10) gewährleistet, wobei die Schutzkante (5) sich an der längeren Kante der Saugöffnung (11) der Saugplatte befindet.

6. Fadensammler nach den Ansprüchen 1 und 3, dadurch gekennzeichnet, daß die Einstellung der Zähne (4) zueinander gleichläufig und/oder versetzt um 1/2 bzw. 1/3 der Steigung der Zähne (4) ist.

## Claims

1. Thread collector of a suction apparatus or a suction brush for devices for cleaning carpets, textile linings, upholsteries and other clothing surfaces made of fibrous materials, said thread collector having a flat preferably metallic-rigid plate (1), which is connected with an elastic part whose working surface includes at least some parallel combs (3) with very elastic teeth (4), characterized in that said plate (1) is elastic and is set into the thread collector (2) which is made from a material of thermoplastic or chemically hardenable elastomers with a Shore hardness of between 60° and 95°, and that the teeth are inclined with an acute angle (a) in the direction of the suction orifice (11) of the suction apparatus.

2. Thread collector according to claim 1 characterized in that the acute angle (a) is 50° to 70°.

3. Thread collector according to claim 1 characterized in that the elastic piece (4) has the form of needles with an apex angle (β) of 10° to 12°.

4. Thread collector according to claim 1 characterized in that said thread collector (2) on the side facing the suction orifice (11), has a projecting protective edge.

5. Thread collector according to claim 4 characterized in that the protective edge (5) has a height which is smaller than the height of the teeth (4) and that on its lower side opposite the working surface and facing the suction plate (9) of the suction apparatus it has a boss (8) on one end, which ensures the correct position of the thread collector (2) in the catch orifices (10) which are in the suction plate (9), the protective edge (5) being located on the longer edge of the suction orifice (11) of the suction plate.

6. Thread collector according to claims 1 and 3 characterized in that the arrangement of the teeth (4) towards one another is synchronous or displaced by one half or one third of the pitch of the combs.

## Revendications

1. Accroche-fils d'un suceur ou d'une brosse d'aspiration d'appareils pour le nettoyage de tapis, garnitures textiles, capitonnages et autres surfaces de revêtement en matériaux du type fibres, accroche-fils qui possède une plaque (1) plane, qui a de préférence la rigidité de métal et qui est reliée à une pièce élastique dont la surface de travail présente au moins quelques peignes parallèles (3) avec des dents (4) à haute élasticité, caractérisé en ce que la plaque (1) est prévue formant ressort et est noyée dans l'accroche-fils (2) qui est fabriqué en un matériau constitué d'élastomères thermoplastiques ou chimiquement durcissables d'une durète shore de 60 à 95 degrés, et en ce que les dents sont inclinées sous un angle aigu (a) dans la direction de l'ouverture d'aspiration (11) du suceur.

2. Accroche-fils selon la revendication 1, caractérisé en ce que l'angle aigu (a) vaut de 50 à 70 degrés.

3. Accroche-fils selon la revendication 1, caractérisé en ce que les dents élastiques (4) présentent la forme d'aiguilles d'un angle au sommet (β) de 10 à 12 degrés.

4. Accroche-fils selon la revendication 1, caractérisé en ce que l'accroche-fils (2) présente, sur son côté tourné vers l'ouverture d'aspiration (11), une bordure de protection débordante (5).

5. Accroche-fils selon la revendication 4, caractérisé en ce que la bordure de protection (5) présente une hauteur qui est inférieure à la hauteur des dents (4), et en ce que sur sa face inférieure, opposée à la surface de travail et tournée vers la plaque (9) du suceur, est prévue une saillie (8) qui garantit la position exacte de l'accroche-fils (2) dans les ouvertures de crantage (10) qui se trouvent dans la plaque du suceur (9), étant précisé que la bordure de protection (5) se trouve contre le bord le plus long de l'ouverture d'aspiration (11) de la plaque du suceur.

6. Accroche-fils selon les revendications 1 et 3, caractérisé en ce que les dents (4) sont disposées l'une derrière l'autre et/ou sont décalées de 1/2 ou 1/3 du pas des dents (4).
